# FASCICULE DE BREVET EUROPEEN

(11) **EP 0 010 033 B1**
(45) Date de publication et mention de la délivrance du brevet: **18.08.1982**
(21) Numéro de dépôt: 79400674.2
(22) Date de dépôt: 27.09.1979
(51) Int. Cl.: F02P 7/06, F02P 5/08, H01T 15/02

(54) **Capteur de position angulaire pour moteur à combustion interne équipé d'un système d'allumage électronique**
Winkelgeber für Brennkraftmaschine mit einer elektronischen Zündanlage
Angular position sensor for an internal combustion engine fitted with an electronic ignition system

(30) Priorité: 29.09.1978 FR 7827923
(43) Date de publication de la demande: 16.04.1980
(73) Titulaire: PSA ETUDES ET RECHERCHES, 75016 Paris (FR)
(72) Inventeur: Menard, Christian, F-75360 Paris Cedex 08 (FR); Gaches, Philippe, F-75360 Paris Cedex 08 (FR)
(74) Mandataire: Guilguet, Philippe

## Description

L'invention se rapporte à la technique de l'allumage des moteurs à combustion interne multicylindres; elle concerne, plus précisément, un capteur de position angulaire qui fournit une pluralité de signaux électriques permettant la synchronisation d'un système d'allumage électronique.

Un système d'allumage électronique, pour moteur à combustion interne comportant une pluralité de cylindres, comprend: des circuits d'avance automatique qui élaborent, à un instant déterminé, fonction du régime de fonctionnement du moteur, des signaux électriques permettant de déclencher séquen- tiellement, par l'intermédiaire d'un circuit de distribution, des générateurs d'étincelles étant reliées aux bougies d'ignition disposées dans les cylindres du moteur.

Dans un système d'allumage électronique, il est connu, dans le but d'assurer un fonctionnement parfait des circuits d'avance automatique sur l'ensemble des régimes d'utilisation du moteur, de mettre en oeuvre des circuits d'avance automatique comprenant deux canaux dont le fonctionnement s'exclut mutuellement; un premier canal qui opère durant les phases de démarrage et de ralenti du moteur, et un second canal qui opère durant la phase de croisière. Il est aussi connu, dans le but de réduire par un facteur deux le nombre de générateurs d'étincelles, de mettre en oeuvre des générateurs d'étincelles à secondaire jumelé.

Pour assurer la synchronisation d'un système d'allumage, comprenant notamment: des circuits d'avance automatique à l'allumage du type double canal et un circuit de distribution connecté à une pluralité de générateurs d'étincelles, il est nécessaire de disposer d'un capteur de mesure de la position des pistons, ou capteur de position angulaire, qui fournit trois séries de signaux électriques synchrones de la rotation du moteur:
- une première série de signaux qui indique les instants de passage des pistons en un point voisin du Point Mort Haut (PMH):
- une seconde série de signaux identiques à la première série; le déphasage relatif entre la première et cette seconde série étant au moins égal à l'angle d'avance maximal à commander;
- une troisième série de signaux qui permettent, de façon cyclique, le déclenchement séquentiel de générateurs d'étincelles à secondaire jumelé ou non.

De plus, on peut noter qu'il est souhaitable de pouvoir élaborer, à partir de l'une ou de la combinaison de ces séries de signaux: un signal continu proportionnel à la vitesse de rotation N du moteur, et éventuellement des signaux à deux états indiquant les régimes de rotation du moteur, par exemple les régimes de démarrage, de ralenti, de croisière et de survitesse ou encore une vitesse de consigne.

On connaît déjà, par la FR-A-2.374.528, un capteur de mesure de la position des pistons, couplé à un axe de sortie du moteur; ce capteur délivre trois séries de signaux électriques possédant les caractéristiques énumérées ci-dessus. Dans ce capteur, de l'art antérieur, des masselottes métalliques sont disposées sur un disque entraîné en rotation par le moteur, un couple de détecteurs décalés angulairement détecte le passage des masselottes et fournit deux séries de signaux électriques qui sont combinés, dans un circuit de coïncidence, dans le but de fournir des signaux de référence du cycle d'allumage du moteur. Dans ce type de capteur, on dispose de deux jeux de masselottes: un premier jeu de masselottes constitué de segments métalliques courts et un second jeu de masselottes constitué par des segments métalliques longs, dont l'arc est au moins égal à l'angle maximal d'avance à commander.

Un inconvénient de ce capteur réside dans le fait que, lorsque le diamètre du cercle, sur lequel sont positionnées ces masselottes est important, et que l'angle d'avance à commander est grand, donc corrélativement la longueur des segments du second jeu de masselottes alors, aux hautes vitesses de rotation du moteur, ce second jeu de masselottes est soumis à des forces mécaniques d'arrachement excessives.

Aussi, l'invention a-t-elle pour but de remédier au défaut précité en fournissant un capteur de mesure de la position des pistons, dans lequel toutes les masselottes métalliques sont identiques et de faibles dimensions.

Ainsi apparaît un premier avantage du capteur selon l'invention, dans lequel la faible masse des masselottes autorise leur positionnement sur un cercle de diamètre important.

Un second avantage résulte du fait que l'identité des masselottes simplifie les problèmes de production en série importante.

La présente invention a également pour objet un capteur dont les constituants électro- mécaniques peuvent être intégrés, aisément au moteur, en ce que les masselottes peuvent être disposées, par exemple, par des moyens de fixation simples, sur le volant du moteur ou le disque d'embrayage, et en ce que le couple de détecteurs peut être monté dans l'épaisseur du carter de protection du volant ou de l'embrayage.

Selon l'invention, un capteur de mesure de la position des pistons d'un moteur à combustion interne multicylindres équipé d'un système électronique d'ignition du mélange air/carburant admis dans les cylindres, comprenant des circuits électroniques d'avance automatique de type double canal un distributeur électronique et des générateurs d'étincelles connectés aux bougies d'ignition, comprend: un moyen électromécanique, couplé mécaniquement à un axe de sortie du moteur, fournissant des signaux électriques représentatifs de la position des pistons du moteur, et un moyen électronique de traitement de ces signaux de sortie fournissant des signaux de synchronisation du système électronique d'ignition; ce moyen électromécanique comprend: un jeu de M + 1 masselottes conductrices, toutes identiques et de faibles dimensions, entraîné en rotation par le vilebrequin du moteur, et deux détecteurs fixes, disposés en regard de la course des masselotes, qui délivrent deux signaux électriques identiques et déphasés entre eux d'une quantité déterminée, et, le moyen électronique comprend: un circuit logique de coïncidence qui combine les signaux de sortie des deux détecteurs pour fournir un signal de sortie correspondant au cycle d'ignition du moteur, et un premier et un second circuit logique connecté chacun à la sortie du circuit logique de coincidence d'une part et à la sortie du détecteur correspondant d'autre part et fournissant respectivement un signal de sortie correspondant aux instants de passage des pistons au voisinage du PMH des pistons dans les cylindres du moteur et un signal de sortie . correspondant aux instants de passage des pistons en un point antérieur au PMH des pistons dans les cylindres du moteur; le jeu de M + 1 masselottes conductrices comprend M masselottes principales régulièrement espacées angulairement et une (1) masselotte auxiliaire décalée angulairement par rapport à l'une des masselottes principales d'un angle φ_{D}, au moins égale à l'angle O_{A} d'avance maximal à l'ignition du moteur.

D'autres caractéristiques et avantages que procure l'invention apparaîtront dans la description détaillée qui va suivre, faite en regard des dessins annexés qui représentent, à titre explicatif mais nullement limitatif, des modes de réalisation de l'invention.

Sur ces dessins:
la Figure la représente, sous la forme d'un schéma fonctionnel, un capteur de position angulaire de l'art antérieur;

- la figure 1 b représente les chronogrammes des signaux de sortie fournis par le capteur de la figure 1 a;
- la Figure 2a représente, sous la forme d'un schéma fonctionnel, un capteur de position angulaire, selon l'invention;
- la Figure 2b représente les chronogrammes des signaux élaborés et fournis par un capteur de position angulaire, selon l'invention;
- la Figure 3a représente, sous la forme d'un schéma fonctionnel, un mode de réalisation des moyens électroniques d'un capteur de position angulaire selon l'invention;
- les Figures 3b et 3c représentent les chronogrammes des signaux électriques élaborés par les moyens electroniques;
-la Figure 4 représente, en vue latérale, un mode de réalisation d'un détecteur;
- la Figure 5 représente, sous la forme d'un schéma fonctionnel, un exemple d'application d'un capteur selon l'invention à un moteur quatre cylindres équipé d'un système d'allumage électronique.
- la Figure 6 représente, sous une forme schématique, la configuration des moyens électromécaniques d'un capteur destiné à un moteur comportant trois groupes de deux cylindres;
- la Figure 7 représente, sous une forme schématique, la configuration des moyens mécaniques d'un capteur dont les masselottes sont entraînées en rotation par l'arbre de distribution du moteur.
- la Figure 8 représente, sous la forme d'une courbe, une foi typique d'avance à l'allumage, en fonction de la vitesse de rotation du moteur,
- la Figure 9 représente, sous la forme d'un schéma synoptique simplifié, une variante de réalisation du capteur de position angulaire représenté sur la figure 2a.
- la Figure 10 représente les chronogrammes des principaux signaux électriques associés au capteur représenté sur la figure 9,
- la Figure 11 représente, sous la forme d'un schéma électrique, un mode de réalisation des circuits électroniques, de traitement du capteur représenté sur la Figure 9,
--la Figure 12 représente sous la forme d'un schéma synoptique, une variante de réalisation du système électronique d'allumage équipé d'un capteur de position angulaire, selon l'invention,
- la Figure 13 représente, sous la forme d'un schéma électrique, un mode de réalisation des circuits électroniques permettant d'inhiber les signaux parasites résultant du rayonnement électromagnétique des générateurs d'étincelles.

Dans la description qui va suivre, on considérera que les connaissances de base relatives aux moteurs à combustion interne multicylindres sont largement disponibles dans les ouvrages techniques disponibles.

La Figure 1 a représente, sous une forme schématique simplifiée, un capteur de l'art antérieur, destiné à équiper un moteur qui comporte deux groupes de deux cylindres associés à deux générateurs d'étincelles à secondaire jumelé. Ce capteur comprend essentiellement:
- un disque C entraîné en rotation autour d'un axe central 0, par le vilebrequin du moteur; sur la périphérie de ce disque sont disposées deux masselottes métalliques, une masselotte M1 d'arc φ₁ et une masselotte M2 d'arc φ₂; l'espacement angulaire entre les masselottes M1 et M2 étant égal à 180°;
- un couple de détecteurs fixes; un détecteur D1 et un détecteur D2 disposés en regard de la course des masselottes M1 et M2, l'espacement angulaire relatif entre ces deux détecteurs étant égal à un arc φ_{D}; le détecteur D1 fournit un signal de sortie E1 et le détecteur D2 fournit un signal de sortie E2.
- un circuit électronique de coïncidence comportant deux entrées: une première entrée reliée à la sortie du détecteur D1 et une seconde entrée reliée à la sortie du détecteur D2; ce circuit électronique fournit un signal de sortie Eₒ.

Par construction, l'espacement angulaire relatif φ_{D} des deux détecteurs a une valeur supérieure à l'angle d'avance maximal φ_{A} à commander; la valeur de l'arc φ₁ est inférieure à la valeur φ_{D} et la valeur de l'arc 0₂ est supérieure à la valeur φ_{D}; le sens de rotation du disque C est indiqué par la flèche; des moyens étant prévus pour assurer le calage angulaire relatif entre le disque C et le couple des détecteurs D1 et D2.

La figure 1b représente les chronogrammes des signaux de sortie du capteur de la figure 1 a. On peut rappeler qu'un cycle d'allumage du moteur correspond à deux révolutions du vilebrequin, en conséquence, un cycle complet d'allumage correspond à une rotation de 720° du disque C.

Sur la figure 1b, le signal E2, considéré pendant un cycle d'allumage, est constitué de deux créneaux 2 correspondant au passage de la masselotte M2 devant le détecteur D2 et deux créneaux 1 correspondant au passage de la masselotte M1 devant le détecteur D2.

Le signal E1 est constitué par une séquence de créneaux identiques 1', 2', aux créneaux 1,2, cette séquence étant déphasée en retard d'un angle φ_{D}. Le signal EO résulte de la conjonction logique des signaux E1 et E2. Les fronts montants des signaux E1 et E2 définissent les instants de synchronisation du circuit d'avance automatique et les fronts descendants du signal EO peuvent être utilisés pour synchroniser un circuit de distribution de signaux de déclenchement des générateurs d'étincelles.

Sur la figure 1 b ont été indiqués en pointillés les repères PMH qui sont situés au voisinage des fronts montants du signal E1; le déphasage entre les PMH et les fronts montants du signal E1 étant égal à l'angle 5 de calage statique.

La figure 2a représente, sous une forme schématique fonctionnelle, un capteur, conforme à l'invention, destiné à équiper un moteur comportant deux groupes de deux cylindres, chacun de ces groupes étant alimenté par un générateur d'étincelles à secondaire jumelé; ce capteur, conforme à l'invention, comporte:
- des moyens électromécaniques 105a comprenant trois masselottes identiques: deux masselottes principales: une masselotte M1 et une masselotte M2 diamétralement opposées et une masselotte auxiliaire Mα indentique aux masselottes M1 et M2, cette masselotte Ma étant décalée angulairement par rapport à la masselotte M2 d'un arc φ_{D}; un couple de détecteurs D1 et D2 fixes, dont l'espacement relatif est égal à l'angle φ_{D} déjà défini.
- des moyens électroniques 105b comprenant trois circuits: un circuit logique de coïncidence 110 comportant deux entrées: une première entrée reliée à la sortie du détecteur D1 et une seconde entrée connectée au détecteur D2; un premier circuit logique 120 comportant également deux entrées, une première entrée reliée à la sortie du détecteur D1 et une seconde sortie reliée à la sortie du circuit logique de coïncidence 110, enfin un second circuit logique 130, comportant également deux entrées, une première entrée reliée à la sortie du détecteur D2 et une seconde entrée reliée à la sortie du circuit logique de coïncidence 110.

Sur la figure 2a, les trois masselottes M1, M2 et Ma sont disposées, par l'intermédiaire de moyens de fixation, sur un élément tournant V, entraîné en prise directe par l'axe A du vilebrequin du moteur, par exemple, l'élément tournant peut être constitué par le volant du moteur. Le coupleur de détecteurs D1 et D2 est disposé dans l'épaisseur d'un boitier B, ce boitier B ou élément fixe peut être constitué par le carter de protection du volant, représenté partiellement sur cette figure 2a. Les signaux électriques de sortie des détecteurs D1 et D2 sont respectivement les signaux E1 et E2, et les signaux de sortie des circuits 110, 120 et 130 sont respectivement les signaux S0, S1 et S2.

La figure 2b représente les chronogrammes des principaux signaux du capteur de la figure 2a, considérés pendant un cycle d'allumage du moteur. Le signal E2 est formé par la séquence des signaux en créneaux 2, a et 1 résultant du passage des masselottes M2, Mα et M1 devant le détecteur D2. Le signal E1 est formé par la séquence des signaux 2', a' et 1', résultant du passage des masselottes respectives M2, Mα et M1 devant le détecteur D1. Le signal SO résulte de la conjonction logique des signaux E1 et E2, tandis que le signal S2, élaboré par le circuit 120 résulte de la combinaison logique des signaux E2 et SO et le signal S1, élaboré par le circuit 130, résulte de la combinaison logique des signaux E1 et S0. Les fronts montants des signaux S1 et S2 permettent de synchroniser les circuits d'avance automatique et les fronts descendants du signal SO permettent de synchroniser le circuit de distribution des signaux de déclenchement du générateur d'étincelles.

La fréquence de répétition des signaux générés par le capteur étant proportionnelle à la vitesse de rotation N du moteur, ces signaux peuvent être exploités pour élaborer un signal représentatif de la vitesse de rotation N; la phase relative des signaux E1 et E2 générés par le capteur peut être, éventuellement, exploitée pour déterminer les différents régimes de rotation du moteur. Sur cette figure, l'angle à de calage statique de l'allumage est indiqué avec une valeur négative; il faut toutefois comprendre que la grandeur de cet angle δ peut être nulle, positive ou négative.

Par construction, selon le type de moteur considéré, les masselottes et les détecteurs peuvent être positionnés de façon à satisfaire aux conditions de calage de l'allumage, alors un tel capteur n'exige pas nécessairement des moyens auxiliaires de calage. Sur la figure 2a, les masselottes ont été représentées sous la forme de segments d'arc, toutefois, d'autres formes de masselottes sont envisageables, par exemples cylindriques, comportant ou non des méplats. Les moyens de fixation de ces masselottes peuvent être constitués par un élément fileté qui se visse dans l'épaisseur de la masse du volant. Les masselottes métalliques peuvent être réalisées en un métal de même nature que celui dont est constitué l'élément tournant sur lequel sont disposées ces masselottes. La grandeur de l'arc φ₁ peut être de quelques degrés, et la grandeur de l'angle φ_{D} de plusieurs dizaines de degrés, avec une valeur extrême de 90° dans l'exemple de réalisation décrit. Dans la pratique, le diamètre de l'élément V se situe entre 150 et 300 mm.

La figure 3a représente, sous une forme fonctionnelle, un mode de réalisation des circuits logiques 110, 120 et 130 représentés sur la figure 2a, et les figures 3b et 3c représentent des chronogrammes des principaux signaux d'entrée/sortie des composants de la figure 3a.

Sur cette figure 3a, le circuit logique de coïncidence 110 est constitué par une porte logique 1 1 du type "NON ET" (NAND selon la convention anglo-saxonne) à deux entrées: une première entrée qui reçoit le signal de sortie È1 du détecteur D1 et une seconde entrée qui reçoit le signal de sortie E2 du détecteur D2; la sortie de cette porte est complémentée par un inverseur 112 dont le signal de sortie est le signal S0.

Le circuit logique 120 comprend les composants suivants: un inverseur 121, deux bascules bistables 122 et 123, une porte logique 124 du type "NON OU" (NOR selon la convention anglo-saxonne) et un inverseur 125. Le fonctionnement de ce circuit 120 sera maintenant décrit en regard de la figure 3b. Le front montant du signal S0, appliqué à l'entrée S de la bascule 122, positionne la sortie Q₁₂₂ au niveau haut; le front descendant du signal E1.α complémenté par l'inverseur 121 est appliqué à l'entrée C de la bascule 122 et échantillonne le niveau de l'entrée D qui est référencée au niveau bas. La bascule 123, par son entrée C, échantillonne l'entrée D, qui est reliée à la sortie Q₁₂₂, par l'action des fronts descendants du signal E₁, le créneau El.2 positionne ainsi la sortie Q₁₂₃ au niveau haut et le créneau E1.α positionne cette sortie Q₁₂₃ au niveau bas. La réunion logique dans la porte NOR 124 à trois entrées, complémentée par l'inverseur 125, des trois signaux E1, Q₁₂₂ et Q₁₂₃ fournit le signal de sortie S1; les fronts montants des créneaux de ce signal S1 fournissent les signaux effectifs de synchronisation des circuits d'avance automatique.

Le circuit logique 130 comprend les composants suivants: un inverseur 131, trois bascules bistables 132, 133 et 134 et une porte NOR 135 complémentée par un inverseur 136. Le fonctionnement de ce circuit logique 130 sera, maintenant, décrit en regard de la figure 3c. Le front montant des créneaux qui constituent le signal SO appliqué à l'entrée S de la bascule 132 positionne la sortie Q₁₃₂ au niveau haut, les fronts descendants du signal E2.1 (E2 complémenté par l'inverseur 131) appliqué à l'entrée C de la bascule échantillonnent le niveau de l'entrée D qui est référencée au niveau bas. Le front montant des créneaux du signal SO qui est appliqué, aussi, à l'entrée S de la bascule 133 positionne la sortie 0₁₃₃ de cette dernière au niveau haut; les fronts descendants du signal E2.2 .(signal E2 complémenté par l'inverseur 131) appliqué à l'entrée C échantillonnent le niveau de l'entrée D qui est reliée à la sortie Q 132 permettant ainsi de repositionner la bascule 133 au niveau bas. L'entrée D de la bascule 134 est échantillonnée par son entrée C par les fronts descendants des créneaux qui constituent le signal E2, 2, l'entrée D de la bascule 134 étant reliée à la sortie Q de la bascule 133; en conséquence, la sortie 0 de la bascule 134 est positionnée au niveau haut par les fronts descendants des créneaux E2.2 et au niveau bas par les fronts descendants des créneaux E2.a et E2.1. La réunion logique dans la porte NOR 135, à trois entrées, dont la sortie est complémentée par l'inverseur 136, des trois signaux E2, Q̅₁₃₃ et Q₁₃₄ fournit le signal S2, les fronts montants de ce signal S2 fournissent les signaux effectifs de synchronisation des circuits d'avance automatique.

Les circuits logiques qui viennent d'être décrits ci-dessus peuvent être, aisément, réalisés à partir de composants logiques intégrés, tels que des portes NAND ou NOR et des bascules D, disponibles commercialement en boitiers standards.

La figure 4 représente un mode de réalisation des détecteurs D1 et D2 d'un capteur conforme à l'invention; ces deux détecteurs sont identiques et du type détecteur de proximité mettant en oeuvre un oscillateur haute fréquence dont le circuit oscillant est amorti par la proximité d'un objet métallique. Un détecteur D comprend:
- un corps métallique 140, creux, à l'intérieur duquel sont disposés les circuits électroniques, notamment, en protubérance, le circuit oscillant 141; ce corps 140 comporte: un moyen de fixation 142 dans l'épaisseur du carter du volant, ce moyen de fixation peut être constitué, par exemple, par une embase filetée, un moyen de serrage 143 constitué, par exemple, par une tête six pans,
- des moyens de liaison électrique comprenant: un cordon bifilaire 144 terminé par une prise 145, comportant une sortie signal 145a et une entrée alimentation en énergie 145b; et une cosse rivetée 146 qui peut être reliée, si nécessaire, à la masse électrique du moteur.

Les circuits électroniques du détecteur de proximité, qui sont connus en soi, ne seront pas décrits, du fait qu'ils sont disponibles commercialement selon une technologie intégrée.

On décrira maintenant une application d'un capteur de mesure de la position des pistons à un système d'allumage électronique.

La figure 5 représente, sous la forme d'un schéma fonctionnel, un système complet d'allumage électronique pour moteur à combustion à quatre cylindres dans lequel sont intégrés les moyens électro-mécaniques 105a d'un capteur conforme à l'invention.

Le moteur 10 comporte quatre cylindres C1 à à C4 représentés en pointillés. Dans les cylindres sont disposés quatre bougies d'ignition B1 à B4; le vilebrequin 11 comporte quatre manetons 12 qui entraînent quatre bielles 13 reliées aux quatre pistons P 1 à P4, les deux pistons P et P4 constituant un premier groupe de pistons et les pistons P2 et P3 constituant un second groupe de pistons; on considère que le cycle d'allumage de moteur correspond à la séquence 1, 3, 4, 2.

Le vilebrequin 11 entraîne un volant V sur lequel est disposé un jeu de masselottes, formé de trois masselottes, comme représenté sur la figure 2a.

Sur le carter de protection du volant sont disposés les détecteurs D1 et D2, déjà décrits sur la figure 4; les signaux de sortie de ces détecteurs sont appliqués aux entrées des moyens électroniques 105b du capteur; ces moyens électroniques fournissent les signaux de synchronisation SO, S1 et S2, comme décrit précédemment. Deux générateurs d'étincelles 20a et 20b, à secondaire jumelé, alimentent les bougies, les deux sorties du générateur 20b étant reliées aux bougies B1 et B4 du premier groupe de pistons et les deux sorties du générateur 20a étant reliées aux bougies B2 et B3 du second groupe de pistons.

Le circuit de distribution 30 assure, de manière cyclique, le déclenchement séquentiel des générateurs d'étincelles 20a et 20b; il comporte deux entrées, une première entrée qui reçoit le signal de synchronisation SO et une seconde entrée qui reçoit les impulsions de déclenchement FO fournies par les circuits 40 d'avance automatique à l'allumage; ce circuit de distribution 30 comporte deux sorties, correspondant aux deux états possibles, une première sortie fournissant des impulsions de déclenchement F1 au générateur 20a et une seconde sortie fournissant des impulsions de déclenchement F2 au générateur 20b.

Les circuits 40 d'avance automatique à l'allumage permettent, d'une part, en deçà d'une vitesse de rotation NO déterminée du moteur, de transférer directement, à la sortie F0, les fronts montants des créneaux qui constituent le signal S1 d'entrée et, d'autre part, au-delà de la vitesse de rotation NO, de transférer avec un retard, fonction du régime de fonctionnement du moteur, à la sortie FO, les fronts montants des créneaux qui constituent le signal d'entrée S2. La grandeur du retard de temps introduit par les circuits 30 est contrôlée par un signal d'ordre d'avance Vₘ élaboré par un circuit 50 de calcul. Ce circuit de calcul peut être d'un type connu; il permet de traduire des signaux de mesure d'entrée V1, V2 .... Vn, représentatifs du régime de fonctionnement du moteur en un signal V_{φ} d'ordre d'avance/retard.

La configuration des masselottes métalliques d'un capteur de position angulaire, selon l'invention, doit être adaptée en fonction du nombre de groupes de deux cylindres que comporte le moteur.

La figure 6, dans un but illustratif, représente, sous une forme schématique, les moyens électromécaniques 105a d'un capteur de position angulaire, selon l'invention, destiné à équiper un moteur six cylindres comprenant trois groupes de deux cylindres, ce capteur permettant de synchroniser un système d'allumagé électronique comprenant des circuits d'avance automatique double canal, un circuit de distribution à trois états et trois générateurs d'étincelles à secondaire jumelé. Le jeu des masselottes M, toutes identiques, comprend les masselottes principales Ml, M2 et M3 dont l'espacement angulaire relatif est égal à 120°; la masselotte auxiliaire Mα est décalée angulairement d'un angle φ_{D} égal à l'angle d'espacement relatif des deux détecteurs D1 et D2, la grandeur de cet angle φ_{D} ayant une valeur au moins égale à l'angle d'avance maximal à commander. Les moyens électroniques du capteur ne sont pas représentés sur cette figure 6 et demeurent identiques à ceux décrits sur la figure 2a.

D'une façon générale, il faut rappeler que, lorsque les masselottes sont entraînées en rotation en prise directe sur le vilebrequin du moteur, il est toujours nécessaire de disposer de générateurs d'étincelles à secondaire jumelé. La configuration des moyens électromécaniques, adaptés à un moteur huit cylindres se déduit directement de ce qui a été décrit précédemment.

La configuration des moyens électro- mécaniques d'un capteur de position angulaire, selon l'invention, doit être modifiée lorsque les masselottes sont entraînées en rotation par . l'arbre de distribution du moteur dont la vitesse de révolution est égale à la valeur moitié de celle du vilebrequin.

La figure 7, dans un but d'illustration, représente, sous une forme schématique, la configuration des moyens électromécaniques 105a d'un capteur de position angulaire destiné à un moteur quatre cylindres équipé d'un système d'allumage comprenant deux générateurs d'étincelles à secondaire jumelé. Le jeu de masselottes est constitué par un premier couple de masselottes principales M 1 et M'1, diamétralement opposées, et un second couple de masselottes principales identiques M2 et M'2, orthogonal au premier couple. Les masselottes auxiliaires Ma et M'α, identiques aux masselottes principales précédentes, sont décalées angulairement, d'un angle f dont la valeur est égale à la moitié de l'angle φ_{D} représenté sur ia figure 2a, de même l'espacement angulaire relatif des deux détecteurs D1 et D2 est aussi égal à ia valeur φ'_{D}. Les moyens électroniques 105b du capteur tel que décrit précédemment à la figure 2a demeurent identiques. Lorsque le moteur est équipé de quatre générateurs d'étincelles à secondaire simple (l'une des sorties du secondaire étant reliée à la masse), il faut éliminer l'une des masselottes complémentaires Mα ou M'α et disposer d'un circuit de distribution des signaux de déclenchement des générateurs d'étincelles, capable de prendre quatre états. La configuration des moyens électromécaniques à un moteur multicylindres se déduit directement de ce qui vient d'être décrit ci-dessus.

Dans le capteur de position des pistons tel qu'il vient d'être décrit, la masselotte métallique auxiliaire Ma est décalée angulairement en retard sur la masselotte principale associée M2; selon une variante de réalisation, cette masselotte Ma peut être décalée angulairement en avance sur la masselotte principale associée M2. Dans tout système électronique d'allumage pour moteur à combustion interne, se pose le problème des interférences électromagnétiques entre les générateurs d'étincelles disposés à la sortie du système et le capteur de position des pistons qui constitue l'un des éléments d'entrée de ce système; ces interférences électromagnétiques génèrent des signaux électriques parasites à l'instant de la rupture du courant magnétique traversant les enroulements primaires des bobines très haute tension reliées aux bougies d'ignition du moteur. Pour certains modèles de moteurs à combustion interne, la grandeur de l'angle d'avance statique peut être positive et l'angle d'avance dynamique minimale peut être nul ou même négatif, correspondant à un retard à l'ignition du moteur comme indiqué, à titre d'exemple illustratif sur la figure 8 qui représente, sous la forme d'une courbe, une loi d'avance typique en fonction de la vitesse de rotation du moteur.

Dans ce qui va suivre, on décrira un mode de réalisation d'un capteur de la position pour lequel la masselotte auxiliaire est décalée angulairement en avance sur la masselotte principale associée, ce capteur comprenant en outre des moyens permettant d'inhiber l'effet des signaux parasites induits par le rayonnement électromagnétique des générateurs d'étincelles.

La figure 9 représente, sous la forme d'un schéma simplifié, une variante de réalisation d'un capteur de position selon l'invention, ce capteur permettant de synchroniser les circuits d'avance à l'allumage et le distributeur électronique d'un système électronique d'allumage destiné à un moteur à combustion interne à quatre cylindres, ce capteur comprenant:
- des moyens électromécaniques 105a comprenant, d'une part, un jeu de masselottes conductrices, disposé sur un disque entraîné en rotation synchrone par le vilebrequin du moteur, ce jeu de masselottes comportant des masselottes principales M1 et M2 diamétralement opposées et une masselotte auxiliare Ma disposée angulairement en avance d'une quantité 0, sur la masselotte associée M2, le sens de rotation du disque étant donné par la direction de la flèche et, d'autre part, un couple de détecteurs D1 et D2, disposé de façon ordonnée, en regard de la course des masselottes, l'espacement angulaire relatif φₒ des deux détecteurs étant égal sensiblement à l'angle φ₁; ces détecteurs D₁ et D₂ délivrent respectivement des signaux électriques E1 et E2 aux instants de passage des masseloftes,
- des moyens électroniques de traitement 105b des signaux de sortie El et E2 des détecteurs D1 et D2, ces moyens électroniques comprenant, notamment, un circuit logique de coïncidence des signaux E1 et E2 qui fournit le signal de sortie SO permettant de synchroniser le distributeur électronique, et, des circuits permettant d'inhiber les signaux résultant du passage de la masselotte Ma devant les détecteurs D1 et D2.

L'espacement angulaire relatif φ₁ entre les masselottes M2 et Mα peut être avantageusement supérieur à l'angle φₒ.

La figure 10 représente, référés au PMH des pistons, les chronogrammes des principaux signaux électriques associés au capteur représenté sur la figure 9. Les signaux E1 et E2 sont identiques, leur décalage angulaire relatif étant égal à la valeur φₒ, les signaux carrés 1' et 2' du signal E1 sont décalés en avance de l'angle statique d'avance 8. Le signal SO résulte de la coïncidence temporelle des signaux carrés 2 et a' et les signaux S2 et S1 sont constitués d'impulsions qui coïncident avec les fronts montants des signaux carrés 1, 1' et 2,2'.

La figure 11 représente, sous la forme d'un schéma électrique, un mode de réalisation des moyens électroniques de traitement 105b des signaux de sortie E1 et E2 du capteur de position angulaire 105a représenté sur la figure 9; ces moyens électroniques comprenant:
- une première porte logique 150 du type ET, cette porte logique recevant, sur une première entrée, le signal de sortie E2 du détecteur D2 et, sur une seconde entrée, le signal de sortie E1 du détecteur D1; elle fournit le signal SO permettant de synchroniser le distributeur électronique du système d'allumage,
- une première bascule 151 du type "D" dans laquelle l'entrée de donnée (D) est polarisée au niveau haut, l'entrée d'horloge (C) reçoit le signal E2 et l'entrée de remise à zéro (R) est reliée à la sortie de la porte logique 150.
- un circuit de détection des transitions du niveau du signal de sortie fourni par la sortie 0 de la bascule 151, ce circuit de détection comprenant une porte logique 152 du type "OU EXCLUSIF", les deux entrées de cette porte étant reliées à la sortie Q de la bascule 151, la première entrée en liaison directe, la seconde à travers une cellule de retard formée par la résistance R1 et la capacité C1; ce circuit de détection fournit le signal de sortie E2 en impulsions permettant de synchroniser les circuits d'avance automatique,
- une seconde bascule 153 du type "D", dans laquelle l'entrée de donnée (D) est polarisée au niveau bas, l'entrée d'horlage (C) reçoit le signal E1 et l'entrée de mise au niveau haut (S) est reliée à la sortie de la porte logique 152.
- une seconde porte logique 154 du type "ET", dans taquette une première entrée est reliée à la sortie Q de la bascule 153 et une seconde entrée reçoit le signal E1; cette porte logique fournit le signal en impulsions E1 permettant de déclencher les générateurs d'étincelles au point d'avance statique.

On décrira maintenant, en regard des chronogrammes des signaux de la figure 10, le fonctionnement des circuits électriques représentés sur la figure 11.

Le signal carré SO résulte de la coïncidence temporelle des signaux 2 et a' de la séquence des signaux E2 et E1. La sortie Q de la bascule 151 est positionnée au niveau haut par les fronts montants des signaux 1 de la séquence du signal E2 et positionnée au niveau bas par les fronts montants du signal SO, le signal carré S3 résultant a une durée angulaire de 180 degrés, ce signal S3 est différentié par la porte logique 152 pour fournir le signal S2 en impulsions de synchronisation des circuits d'avance automatique. La sortie Q de la bascule 153 est positionnée au niveau haut par les signaux S2 et positionnée au niveau bas par les fronts montants du signal E1, pour fournir le signal S4, enfin l'opération de conjonction réalisée par la porte logique 154 permet de fournir le signal S1. On voit donc, maintenant, plus clairement, les fonctions de ces circuits de traitement, d'une part, élaborer un signal de synchronisation du cycle d'ignition du moteur, d'autre part, éliminer les signaux a et a' résultant du passage de la masselotte Ma devant les détecteurs D1 et D2.

On décrira maintenant un moyen électronique permettant d'inhiber les signaux parasites induits sur la sortie des détecteurs D1 et D2 par le rayonnement électromagnétique des bobines des générateurs d'étincelles 20a et 20b. Si l'on se reporte à la figure 12 qui représente partiellement le système électronique d'allumage décrit à la figure 5, on voit, d'une part, que le signal SO fourni par l'élément 105b permet de commander le distributeur électronique 30 et, d'autre part, que le signal de sortie Fo, fourni par les circuits d'avance automatique 40 à l'allumage est envoyé aux circuits de traitement 105b dans le but d'inhiber les signaux E1 et E2 fournis respectivement par les détecteurs D1 et D2 du capteur 105a pendant un temps correspondant à la durée des signaux parasites résultant des étincelles d'allumage.

La figure 13 représente, sous la forme d'un schéma électrique, un mode de réalisation des circuits d'inhibition des signaux parasites; ces circuits comportent:
- une bascule 155 du type "D", dans laquelle l'entrée de donnée (D) est polarisée, au niveau haut, l'entrée d'horloge (C) reçoit les signaux de sortie FO fournis par les circuits d'avance automatique 40, la sortie Q est reliée, par l'intermédiaire d'un réseau de retard, à l'entrée de remise à zéro (R) pour constituer une bascule monostable dont la durée est proportionnelle au produit de la valeur de la résistance R2 et de la valeur de la capacité C2,
- une porte logique 156 du type "ET" dont une première entrée reçoit le signal E2 et une seconde entrée est reliée à la sortie Q de la bascule 155, la sortie de cette porte 156 est reliée à l'entrée d'horloge (C) de la bascule 151 déjà décrite.

La porte logique 150 déjà décrite, comporte une troisième entrée reliée à la sortie T de la bascule 155.

Dans la pratique, la durée du signal d'inhibi- tion fourni par la bascule 155 peut être de l'ordre de la milliseconde, ce qui correspond sensiblement à la durée des étincelles d'ignition du moteur.

On pourra noter que, dans le cas d'un moteur à quatre cylindres, le distributeur électronique peut être constitué par deux portes logiques du type "ET" commandées directement par le signal S3.

On voit maintenant, plus clairement, les avantages procurés par un capteur de position angulaire, selon l'invention, dans ses applications aux moteurs à combustion interne multicylindres. D'une part, les éléments qui constituent les moyens électromécaniques du capteur sont robustes et, par voie de conséquence, parfaitement adaptés aux exigences de l'industrie des moteurs à combustion interne et, d'autre part, la configuration des moyens électromécaniques peut être adaptée à différents types de moteurs multicylindres; enfin, les signaux électriques fournis par le capteur sont compatibles avec les différents systèmes électroniques d'allumage existants.

L'invention n'est pas limitée, dans ses applications, à la synchronisation des circuits d'un système d'allumage électronique; notamment, les signaux de sortie du capteur peuvent être exploités pour fournir, sur le tableau de bord d'un véhicule automobile, l'information de vitesse de rotation du moteur, ou, ces signaux peuvent être fournis à un ou plusieurs discriminateurs de vitesse angulaire afin d'indiquer les différents régimes de rotation du moteur.

L'invention trouve des applications dans l'industrie des moteurs de traction et des moteurs fixes.

## Revendications

1. Capteur de mesure (105a, 105b) de la position des pistons (P) d'un moteur (10) à combustion interne multicylindres (C) équipé d'un système électronique d'ignition (20, 30, 40) comprenant des circuits électroniques d'avance automatique de type double canal un distributeur électronique et des générateurs d'étincelles connectés aux bougies d'ignition, ce capteur comprenant un jeu de masselottes conductrices entraîné en rotation synchrone par un axe de sortie du moteur, deux détecteurs fixes et un moyen électronique de traitement des signaux de sortie de ces détecteurs, caractérisé en ce qu'il comprend un moyen électromécanique (105a) incluant: un jeu de M + 1 masselottes conductrices, toutes identiques et de faibles dimensions, entraîné en rotation par le vilebrequin (11) du moteur, et deux détecteurs fixes (D,, D₂) disposés en regard de la course des masselottes, qui délivrent deux signaux électriques (Eₗ, E₂) identiques et mutuellement déphasés, et, un moyen électronique (105b) de traitement des signaux de sortie de ces deux détecteurs, ce moyen electro- nique incluant: un circuit logique de coïncidence (110) combinant les signaux de sortie des deux détecteurs et fournissant un signal de sortie (Sₒ) corespondant au cycle d'ignition du moteur, un premier et un second circuit logique (120, 130) connecté chacun à la sortie du circuit logique de coïncidence (110) d'une part et à la sortie du détecteur (D,, D₂) correspondant d'autre part et fournissant respectivement: un signal de sortie (S,) correspondant aux instants de passage des pistons au voisinage du PMH des pistons dans les cylindres du moteur et un signal de sortie (S₂) correspondant aux instants de passage des pistons en un point antérieur au PMH des pistons dans les cylindres du moteur, et en ce que ce jeu de M + 1 masselottes conductrices comprend M masselottes principales (M₁,.., Mᵢ) régulièrement espacées angulairement et une (1) masselotte auxiliaire (Ma) angulairement décalée par rapport à l'une des masselottes principales d'un angle φ_{D} au moins égal à l'angle φ_{A} d'avance maximal à l'ignition du moteur.

2. Capteur de position selon la revendication 1, caractérisé en ce que le moteur étant d'un type comprenant un nombre pair de cylindres associés électriquement par paire, le jeu de M + 1 masselottes comprend un nombre (M) de masselottes principales (M₁,... Mᵢ) égal au nombre de paires de cylindres du moteur.

3. Capteur de position selon la revendication 2, caractérisé en ce que le sens de rotation du moteur étant déterminé, la masselotte auxiliaire (Ma) est décalée angulairement en retard sur la masselotte principale correspondante.

4. Capteur de position selon la revendication 2, caractérisé en ce que le sens de rotation du moteur étant déterminé, la masselotte auxiliaire (Mα) est décalée en avance sur la masselotte principale correspondante.

5. Capteur de position selon la revendication 1, caractérisé en ce que le jeu de M + 1 masselottes conductrices est monté mécaniquement à la périphérie du volant d'inertie du moteur et en regard des deux détecteurs.

6. Capteur de position selon la revendication 5, caractérisé en ce que les deux détecteurs sont montés dans l'épaisseur du carter de ce volant d'inertie.

7. Capteur de position selon la revendication 6, caractérisé en ce que les deux détecteurs sont d'un type incluant un autooscillateur amorti par la présence d'un corps conducteur.

## Patentansprüche

1. Meßgeber (105a, 105b) für die Stellung der Kolben (P) eines mehrere Zylinder (C) enthaltenden Motors (10), der mit einem elektronischen Zündsystem (20, 30, 40) versehen ist, wobei der Geber einen Satz von elektrisch leitenden Marken, der von einer Abtreibsachse des Motors in synchrone Drehung versetzt ist, sowie zwei ortsfeste Detektoren und ein elektronisches Mittel zur Verarbeitung der Ausgangssignale dieser Detektoren aufweist, dadurch gekennzeichnet, daß der Meßgaber ein elektromechanisches Mittel (105a) enthält, das einen Satz von M + 1 einander gleichen elektrisch leitenden Marken kleiner Abmessungen, der von der Kurbelwelle (11) des Motors in Drehung versetzt wird, und zwei ortsfeste Detektoren (D1, D2), die einander gleichen und zueinander phasenverschobene elektrische Signale (E1, E2) liefern, und ein elektronisches Mittel (105b) aufweist, das die Ausgangssignale dieser zwei Detektoren verarbeitet und folgende Elemente umfaßt:
- einen ersten logischen Koinzidenzkreis (110), der die Ausgangssignale der beiden Detektoren kombiniert und ein Ausgangssignal (Sₒ) entsprechend dem Zündzyklus des Motors liefert,
- einen zweiten logischen Kreis (120, 130), der an den Ausgang der beiden Detektoren und den Ausgang des ersten Kreises (110) angeschlossen ist und ein Ausganssignal (S,) entsprechend den Zeitpunkten, an denen die Kolben sich in der Nähe ihres oberen Totpunktes in den Zylindern des Motors befinden, sowie ein Ausganssignal (S₂) entsprechend den Zeitpunkten liefert, an denen die Kolben einen Punkt vor dem oberen Totpunkt in den Zylindern des Motors durchlaufen, und daß der Satz von M + 1 elektrisch leitenden Marken M Hauptmarken M₁,... Mᵢ) in gleichen Abständen und eine (1) Hilfsmarke (Ma) umfaßt, die zu einer der Hauptmarken um einen Winkel φ_{D} verschoben ist, der mindestens gleich dem maximalen Zündvoreilwinkel des Motors gewählt ist.

2. Meßgeber nach Anspruch 1, dadurch gekennzeichnet, daß, wenn der Motor vom Typ ist, der eine gerade Anzahl von elektrisch paarweise zusammengehörenden Zylindern aufweist, der Satz von M + 1 Marken eine Anzahl von Hauptmarken (M₁,... Mᵢ) aufweist, die gleich der Zahl von Zylinderpaaren des Motors ist, und eine einzige Hilfsmarke (Mα), die in Bezug auf eine dieser Hauptmarken winkelverschoben ist.

3. Meßgeber nach Anspruch 2, dadurch gekennzeichnet, daß bei einer gegebenen Drehrichtung des Motors die Hilfsmarke in Bezug auf die entsprechende Hauptmarke nacheilend winkelverschoben ist.

4. Meßgeber nach Anspruch 2, dadurch gekennzeichnet, daß bei einer gegebenen Drehrichtung des Motors die Hilfsmarke in Bezug auf die entsprechende Hauptmarke voreilend verschoben ist.

5. Meßgeber nach Anspruch 1, dadurch gekennzeichnet, daß der Satz von M + 1 leitenden Marken mechanisch auf dem Umfang des Motorschwungrads und gegenüber den beiden Detektoren angebracht wird.

6. Meßgeber nach Anspruch 5, dadurch gekennzeichnet, daß die beiden Detektoren durch das Gehäuse dieses Schwungrads hindurch montiert sind.

7. Meßgeber nach Anspruch 6, dadurch gekennzeichnet, daß die beiden Detektoren einen durch das Vorhandensein eines leitenden Körpers gedämpften selbstschwingenden Kreis enthalten.

## Claims

1. A sensor (105a, 105b) for measuring the position of the pistons (P) of a multicyiinder (C) motor (10) equipped with an electronic ignition system (20, 30, 40), said sensor comprising a set of conducting members rotated synchronously by an output axis of the motor, two fixed detectors and an electronic means for processing the output signals of these detectors, characterized in that the sensor comprises an electromechanical means (105a) including a set of M + 1 identical conducting members of small dimensions, which are rotated by the crankshaft (11) of the motor, including further two fixed detectors (D1, D2) which deliver identical and mutually phase shifted electrical signals, and including an electronic means (105b) for processing the output signals of these two detectors, said electronic means including:
- a first logic coincidence circuit (110) combining the output signals of both detectors and delivering an output signal (So) corresponding to the ignition cycle of the motor,
-a second logic circuit (120, 130) connected to the output of both detectors and to the output of the first circuit (110) and furnishing respectively an output signal (S,) corresponding to the passage of the pistons near the Top Dead Center in the motor cylinders, and an output signal (S₂) corresponding to the passage of the pistons through a point ahead of the Top Dead Center in the motor cylinders, and that said set of M+ 1 conducting members comprises M regularly spaced main members (M₁,... Mᵢ) and one (1) auxiliary member (Mα) which is angularly displaced with respect to one of the main members by an angle φ_{D}, said angle being at least equal to the maximum lead angle of motor ignition.

2. A sensor according to claim 1, characterized in that, the motor being of the type comprising an equal number of cylinders electrically associated in pairs, the set of M + 1 conducting members comprises a number of main members (M₁,... Mᵢ) equal to the number of pairs of cylinders of the motor and a single auxiliary member (Ma) angularly displaced with respect to one of these main members.

3. A sensor according to claim 2, characterized in that, the rotation direction of the motor being determined, the auxiliary member (Ma) is angularly displaced in retard with respect to the corresponding main member.

4. A sensor according to claim 2, characterized in that, the rotation direction of the motor being determined, the auxiliary member is displaced in advance with respect to the corresponding main member.

5. A sensor according to claim 1, characterized in that, the set of M + 1 conducting members is mounted mechanically on the periphery of the inertia wheel of the motor and in face of the two detectors.

6. A sensor according to claim 5, characterized in that, the two detectors are mounted through the casing of this inertia wheel.

7. A sensor according to claim 6, characterized in that, the two detectors are of a type including an auto-oscillator which is dampened by the presence of a conducting member.
